# EUROPÄISCHE PATENTSCHRIFT

(11) **EP 2 021 632 B1**
(45) Veröffentlichungstag und Bekanntmachung des Hinweises auf die Patenterteilung: **30.09.2009**
(21) Anmeldenummer: 07729392.6
(22) Anmeldetag: 22.05.2007
(51) Int. Cl.: F04B 39/02, F04B 39/12, F25B 31/00

(54) **KÄLTEMITTELVERDICHTER**
REFRIGERANT COMPRESSOR
COMPRESSEUR DE RÉFRIGÉRANT

(30) Priorität: 22.05.2006 AT 4112006 U
(43) Veröffentlichungstag der Anmeldung: 11.02.2009
(73) Patentinhaber: ACC Austria GmbH, 8280 Fürstenfeld (AT)
(72) Erfinder: JOST, Manfred, 8330 Feldbach (AT); BRABEK, Walter, 8280 Fürstenfeld (AT)
(74) Vertreter: KLIMENT & HENHAPEL
(86) Internationale Anmeldenummer: PCT/EP2007/054953
(87) Internationale Veröffentlichungsnummer: WO 2007/135152

(56) Entgegenhaltungen:
- WO-A-03/081044
- US-A- 5 322 419
- US-B1- 6 607 369
- US-B1- 6 637 216

## Beschreibung

Die vorliegende Erfindung bezieht sich auf einen hermetisch gekapselten Kältemittelverdichter mit einem hermetisch dichten Verdichtergehäuse, in dessen Innerem eine ein Kältemittel verdichtende Kolben-Zylinder-Einheit arbeitet, und ein Saugkanal vorgesehen ist, über welchen Kältemittel in das Verdichtergehäuse bzw. in einen an die Kolben-Zylindereinheit gekoppelten Saugschalldämpfer befördert wird sowie ein Druckkanal vorgesehenen ist, über welchen Kältemittel von der Kolben-Zylindereinheit aus dem Verdichtergehäuse befördert wird, gemäß dem Oberbegriff des Anspruchs 1. Ein solcher Kälte mittelverdichter ist zum Beispiel aus US 6,607,369 B1 bekannt. Derartige Kältemittelverdichter finden im Haushalts- und Industriebereich Einsatz, wo sie zumeist an der Rückseite eines Kühlschranks oder Kühlregals angeordnet sind. Ihre Aufgabe ist es, ein im Kühlsystem zirkulierendes Kältemittel zu komprimieren und weiterzubefördern, wodurch Wärme aus dem Inneren des Kühlschranks abgeführt, an die Umgebung abgegeben und ein Kühlraum oder Kühlregal somit in bekannter Weise gekühlt wird.

Der Kältemittelverdichter besitzt ein hermetisch abgedichtetes Verdichtergehäuse und einen Elektromotor, welcher über eine Kurbelwelle einen in einem Zylinder oszillierenden Kolben zur Verdichtung des Kältemittels antreibt. Das Verdichtergehäuse besteht dabei zumeist aus einem Deckelteil und einem Basisteil und weist Anschlussöffnungen auf, wobei ein Saugkanal, ein Druckkanal sowie eventuell noch andere Leitungen vorgesehen sind, welche durch die Anschlussöffnungen in das Verdichtergehäuse hinein und aus diesem herausführen, um das Kältemittel zum Zylinder und von diesem wieder in den Kühlkreislauf zu befördern. Bevor das im Saugkanal angesaugte Kältemittel in die Kolben-Zylindereinheit gelangt, wird es über einen Saugschalldämpfer geführt, welcher die Aufgabe besitzt, die durch die Kältemittelzirkulation und die Kolben- und Ventilbewegungen verursachten Geräusche zu absorbieren bzw. zu verringern.

Um einerseits die aneinander gleitenden Teile der Kolben-Zylindereinheit zu schmieren und um andererseits eine Kühlung der Kolben-Zylindereinheit zu bewerkstelligen, ist eine Ölpumpe vorgesehen, welche die Kolben-Zylindereinheit mit Öl versorgt.

Das auf diese Weise innerhalb des Verdichtergehäuses zirkulierende Öl wird entweder über geeignete Düsen oder über an der Kurbelwelle angebrachte Rotationselemente verwirbelt und den gewünschten Bereichen des Kompressorsystems zugeführt.

Hierbei ist es erwünscht, dass sich das verwirbelte und erwärmte Öl fortwährend auch an der Verdichtergehäusewand niederschlägt und die vom Öl aufgenommene Wärme an das Verdichtergehäuse abgegeben und in weiterer Folge an die Umgebung abgeführt wird.

Nicht erwünscht ist hierbei jedoch, dass ein Wärmeaustausch vom Öl zum Saugkanal und zum Druckkanal erfolgt. Gelangt nämlich das sich an der Verdichtergehäusewand niedergeschlagene und an dieser in der durch die Schwerkraft vorgegebenen Richtung abfließende, erwärmte Öl in Kontakt mit dem Saugkanal, so wird dieser in unerwünschter Weise erwärmt und vermittelt diese zugeführte Wärme auch dem im Saugkanal transportierten und unmittelbar vor dem Kompressionsvorgang stehenden Kältemittel. Eine Erhöhung der Ansaugtemperatur des Kältemittels bedingt jedoch eine Verschlechterung des Wirkungsgrades des Kältemittelverdichters und soll möglichst vermieden werden.

Auch der Druckkanal bewirkt auf indirekte Weise eine zusätzliche Erwärmung des Verdichtergehäuses und des Saugkanals. Da das im Druckkanal abgeführte, verdichtete Kältemittel Temperaturen bis zu 100°C aufweist, erfolgt ebenfalls eine starke Erwärmung des Druckkanals, weshalb das von der Kolben-Zylindereinheit ausgeschobene Kältemittel möglichst heiß aus dem Verdichtergehäuse hinausbefördert werden soll.

Gelangt das an der Verdichtergehäusewand abfließende Öl jedoch in Kontakt mit dem heißen Druckkanal, so nimmt das auf niedrigerem Temperaturniveau stehende Öl in unerwünschter Weise Wärme auf und gibt diese, da es ja innerhalb des Verdichtergehäuses zirkuliert, an das Verdichtergehäuse ab, was eine Erwärmung des gesamten Innenraums des Verdichtergehäuses, so auch des Saugkanals und der Kolben-Zylindereinheit nach sich zieht.

Angesichts der weltweit großen Anzahl in Betrieb befindlicher Kältemittelverdichter liegt in jeder Wirkungsgradverbesserung, die an einem Kältemittelverdichter vorgenommen wird, ein beträchtliches Energieeinsparungspotential, welches im Zuge der sich global verknappenden Energieressourcen von immer größerer Relevanz wird.

Möglichkeiten für eine Verbesserung des Wirkungsgrades liegen insbesondere in der Absenkung der Temperatur des angesaugten Kältemittels am Beginn des Kompressionsvorganges. Jede Absenkung der Einsaugtemperatur des Kältemittels in den Zylinder der Kolben-Zylinder-Einheit bewirkt daher ebenso wie die Absenkung der Temperatur während des Verdichtungsvorganges und damit verbunden der Ausschiebetemperatur eine Verringerung der erforderlichen technischen Arbeit für den Verdichtungsvorgang.

### STAND DER TECHNIK

Aus der US 6,637,216 B1 ist eine Ablenkplatte im Bereich des Eintritts des Saugrohres in das Verdichtergehäuse bekannt, das dazu dient, zu verhindern, dass durch das Saugrohr angesaugtes flüssiges Kältemittel oder Schmiermittel in einen zweiten, in den Zylinder führenden Abschnitt des Saugrohres eintritt und so in den Zylinder gelangt. Die Ausgestaltung dieser Ablenkplatte richtet sich nach dem in das Verdichtergehäuse einströmende Gas, wodurch die Platte relativ schmale Abmessungen haben kann.

### DARSTELLUNG DER ERFINDUNG

Es ist daher das Ziel der vorliegenden Erfindung, einen Kontakt von an der Verdichtergehäusewand herabfließendem Öl mit dem Saugkanal sowie dem Druckkanal zu verhindern, um eine Erwärmung des Kältemittels innerhalb des Verdichtergehäuses zu vermindern und auf diese Weise den Wirkungsgrad des Kältemittelverdichters zu erhöhen.

Diese Aufgabe wird durch einen hermetisch gekapselten Kältemittelverdichter mit den kennzeichnenden Merkmalen des Anspruchs 1 gelöst.

Ein gattungsgemäßer Kältemittelverdichter weist ein hermetisch dichtes Verdichtergehäuse auf, in dessen Inneren eine ein Kältemittel verdichtende Kolben-Zylindereinheit arbeitet, die über einen in das Verdichtergehäuse mündenden bzw. in das Verdichtergehäuse geführten Saugkanal mit Kältemittel versorgt wird sowie mit einem aus dem Verdichtergehäuse führenden Druckkanal verbunden ist.

Erfindungsgemäß ist vorgesehen, dass in Betriebsposition des Verdichtergehäuses oberhalb des Durchtrittes des Saugkanals bzw. Druckkanals durch die Verdichtergehäusewand an derselben Ablenkmittel vorgesehen sind, welche einen Kontakt von an der Verdichtergehäusewand herabfließendem Öl mit dem Saugkanal bzw. Druckkanal verhindern.

Durch die erfindungsgemäße Anordnung der Ablenkmittel wird ein Wärmeaustausch zwischen Öl und Saugkanal bzw. Druckkanal verhindert, insbesondere wird vermieden, dass das herabfließende Öl den Saugkanal erwärmt und dass der Druckkanal das herabfließende Öl erwärmt.

Damit wird vermieden, dass sich das unmittelbar vor dem Kompressionsvorgang stehendende Kältemittel in unerwünschter Weise erwärmt und somit eine Erhöhung des Wirkungsgrades des Kältemittelverdichters erzielt.

Gemäß den kennzeichnenden Merkmalen des Anspruchs 2 handelt es sich bei den Ablenkmitteln um mindestens einen von der Verdichtergehäusewand nach innen abstehenden Leitfortsatz. Ein solcher Leitfortsatz schirmt den Saugkanal bzw. Druckkanal zuverlässig von dem an der Verdichtergehäusewand herabfließenden Öl ab, indem dieses entlang der Längserstreckung des Leitfortsatzes abfließen bzw. abtropfen kann, ohne den Saugkanal bzw. Druckkanal zu benetzen.

Bei den oberhalb des Saugkanals bzw. Druckkanals angeordneten Ablenkmitteln kann es sich aber gemäß Anspruch 3 auch, wie Versuche gezeigt haben, anstelle eines Leitfortsatzes um mindestens eine unmittelbar in der Verdichtergehäusewand vorgesehene Ausnehmung handeln, die eine hinreichende Abschirmung des Saugkanals bzw. Druckkanals vor dem herabfließenden Öl bewirkt, indem das an der Verdichtergehäusewand abfließende Öl dem Verlauf der Ausnehmung folgt und so um den Saugkanal 2 bzw. Druckkanal 3 herumgeführt wird.

In einer bevorzugten Ausführungsform gemäß den kennzeichnenden Merkmalen des Anspruchs 4 ist der Leitfortsatz im Wesentlichen V-förmig ausgebildet, wobei die Spitze des V in Betriebsposition des Verdichtergehäuses oberhalb des Saugkanals bzw. Druckkanals angeordnet ist. Die gegenständliche V-Form ist einfach zu fertigen und ermöglicht eine direkte Umlenkung des herabfließenden Öls aus dem unmittelbaren Bereich des Saugkanals bzw. Druckkanals, indem der herabfließende Ölstrom an der Spitze des V nach links und rechts geteilt wird und entsprechend der Schwerkraft an den beiden Schenkeln des V abfließt, ohne den Saugkanal bzw. Druckkanal zu kontaktieren.

Um hierbei zu gewährleisten, dass das an der Verdichtergehäusewand herabfließende Öl gänzlich um den Saugkanal bzw. Druckkanal herumgeführt wird und etwaigen Tropfenflug auf ebendiese auszuschließen, ist es gemäß den kennzeichnenden Merkmalen des Anspruchs 5 vorgesehen, dass die beiden Schenkel des V bis unterhalb des Saugkanals bzw. Druckkanals verlaufen.

Der Leitfortsatz bzw. die Ausnehmung kann gemäß den kennzeichnenden Merkmalen des Anspruchs 6 eine schirmförmige Ausbildung aufweisen, was bedeutet, dass der Leitfortsatz bzw. die Ausnehmung eine (in Betriebsposition des Kältemittelverdichters betrachtet) nach oben hin konvexe Längserstreckung aufweist.

Um auszuschließen, dass kriechende Rinnsale an Öl sich von der Oberseite des Leitfortsatzes auf dessen Unterseite fortsetzen und in der Folge auf den Saugkanal bzw. Druckkanal gelangen, ist zufolge der kennzeichnenden Merkmale des Anspruchs 7 vorgesehen, dass der Leitfortsatz ein rinnenförmiges bzw. ein in dem Saugkanal bzw. Druckkanal abgewandter Richtung konkaves Querschnittsprofil besitzt.

Um einen Kontakt des herabfließenden Öls mit dem Saugkanal oder Druckkanal durch Tropfenbildung und um die Ablenkmittel herumkriechende Ölströme zu verhindern, kann es gemäß den kennzeichnenden Merkmalen des Anspruchs 8 darüber hinaus vorteilhaft sein, mehrere Leitfortsätze oder Ausnehmungen übereinander anzuordnen. Überwindet also eine gewisse Ölmenge die von einem ersten Ablenkmittel gebildete Barriere und nähert sich entsprechend der Schwerkraft dem Saugkanal bzw. Druckkanal, so ist spätestens durch die von einem zweiten Ablenkmittel gebildete Barriere dafür gesorgt, dass diese Ölmenge vom Saugkanal bzw. Druckkanal abgelenkt wird und diese nicht kontaktiert.

Gemäß den kennzeichnenden Merkmalen des Anspruchs 9 ist der Saugkanal und/oder der Druckkanal rohrförmig ausgebildet. Der rohrförmige Querschnitt von Saugkanal und Druckkanal ermöglicht einen einfachen Anschluss ebendieser an das Verdichtergehäuse mittels im Verdichtergehäuse vorgesehener Bohrungen bzw. eines geeigneten Anschlusselementes.

### KURZE BESCHREIBUNG DER FIGUREN

Die Erfindung wird nun anhand eines Ausführungsbeispiels näher erläutert. Dabei zeigt:
Fig.1 einen Basisteil eines Verdichtergehäuses in Schrägansicht
Fig.2 einen Basisteil eines Verdichtergehäuses in Draufsicht
Fig.3 eine partielle Schnittdarstellung des Verdichtergehäuses aus Fig.2 entlang Linien A-A bzw. B-B
Fig.4 eine Detailansicht eines erfindungsgemäßen Ablenkmittels gemäß Blickrichtung D aus Fig.2
Fig.5 eine Detailansicht eines erfindungsgemäßen Ablenkmittels gemäß Blickrichtung D aus Fig.2
Fig.6 eine schematische Darstellung eines erfindungsgemäßen Leitfortsatzes in Schnittdarstellung gemäß der Linien A-A bzw. B-B aus Fig.2
Fig.7 eine schematische Darstellung eines erfindungsgemäßen Leitfortsatzes in Schnittdarstellung gemäß der Linien A-A bzw. B-B aus Fig.2

### WEGE ZUR AUSFÜHRUNG DER ERFINDUNG

Der vorliegende Kältemittelverdichter besitzt ein hermetisch dichtes Verdichtergehäuses 1, in welches ein Saugkanal 2, ein Druckkanal 3 sowie ein Servicerohr 9 über Anschlussöffnungen 5 hineinmünden.

In bekannter Weise strömt über den Saugkanal 2 ein Kältemittel zu einer innerhalb des Verdichtergehäuses 1 angeordneten (nicht dargestellten) Kolben-Zylinder-Einheit, in welcher eine Kompression des Kältemittels erfolgt, wobei der Druckkanal 3 das verdichtete und daher stark erwärmte Kältemittel in weiterer Folge von der Kolben-Zylinder-Einheit wieder aus dem Verdichtergehäuse 1 heraus in einen (ebenfalls nicht dargestellten) Kühlkreislauf eines Kühlraums führt. Die Kolben-Zylinder-Einheit wird dabei von einem Elektromotor über eine Kurbelwelle angetrieben, sodass der mit dem Kältemittelverdichter assoziierte Kühlraum mittels des zirkulierenden Kältemittels fortwährend gekühlt wird.

Das im Saugkanal 2 angesaugte Kältemittel gelangt hierbei über einen an die Kolben-Zylindereinheit gekoppelten Saugschalldämpfer in die Kolben-Zylindereinheit, um die durch die Kältemittelzirkulation bzw. die Kolben- und Ventilbewegungen verursachten Geräusche zu absorbieren. Der Saugkanal 2 kann dabei entweder frei in das Verdichtergehäuse münden, wobei das Kältemittel in diesem Fall aus dem Verdichtergehäuse in die Kolben-Zylindereinheit angesaugt wird, oder aber ist der Saugkanal 2 direkt mit dem Saugschalldämpfer verbunden, wodurch das Kältemittel direkt, über den Saugschalldämpfer, in die Kolben-Zylindereinheit geleitet wird. In ersterem Fall ragt das Saugrohr in der Regel etwas in das Innere des Verdichtergehäuses hinein.

Saugkanal 2 und Druckkanal 3 sind vorzugsweise rohrförmig ausgebildet, können jedoch gleichfalls andere Querschnittsformen aufweisen.

Das Verdichtergehäuse 1 weist mehrere Standelemente 8 auf, mittels welchen es auf einer dafür vorbestimmten Standfläche eines Kühlgeräts positioniert werden kann.

Obwohl in diesem Zusammenhang in Fig.1 lediglich ein Basisteil eines Verdichtergehäuses 1 dargestellt ist, auf welchen in der Folge ein (nicht abgebildeter) Deckelteil aufgesetzt wird, kann das Verdichtergehäuses 1 auch auf andere Weise ausgestaltet sein, beispielsweise in Form eines schräg geteilten oder anderweitig zusammengesetzten Verdichtergehäuses 1. Gleichfalls ist es denkbar, Saugkanal 2, Druckkanal 3 oder Servicerohr 9 über den Deckelteil ins Innere des Verdichtergehäuses zu führen, wobei Saugkanal 2, Druckkanal 3 nicht notwendigerweise so wie in Fig.1 dargestellt, paarig nebeneinander verlaufen müssen, sondern auch in beliebig versetzt angeordnete Anschlussöffnungen 5 des Verdichtergehäuses 1 münden bzw. aus diesen herausführen können.

Das Servicerohr 9 dient lediglich einer werksseitigen Befüllung des Verdichtergehäuse 1 mit einem geeigneten Gas oder auch zur Befüllung mit Öl 4, dessen Einsatzzweck weiter unten beschrieben ist.

Fig.2 zeigt eine Draufsicht des in Fig.1 als Schrägansicht dargestellten Verdichtergehäuses 1 und bildet mit den darin eingezeichneten Schnittführungen A-A und B-B die Bezugnahme der in Fig. 3 dargestellten, partiellen Schnittansicht, welche einen Anschluss des Saugkanals 2 bzw. Druckkanals 3 an das Verdichtergehäuse 1 zeigt. Saugkanal 2 bzw. Druckkanal 3 treten hierbei über ein mit dem Verdichtergehäuse 1 hermetisch dicht verbundenes, scheibenförmiges Anschlusselement 7 durch die im Verdichtergehäuse angeordneten Anschlussöffnungen 10 hindurch, wobei das Anschlusselement 7 seinerseits hermetisch dicht mit dem Saugkanal 2 bzw. Druckkanal 3 verbunden ist. Üblicherweise erfolgt die Befestigung des Saugkanals 2/Druckkanals 3 am Anschlusselement 7 bzw. des Anschlusselements 7 am Verdichtergehäuse 1 mittels Schweißung oder Lötung.

Innerhalb des Verdichtergehäuses 1 ist weiters eine (nicht dargestellte) Ölpumpe angeordnet, deren Aufgabe es ist, das bereits erwähnte Öl 4, mit welchem das Verdichtergehäuse 1 befüllt ist, zu den aneinander gleitenden Teilen der Kolben-Zylindereinheit zu befördern, um diese zu schmieren und zu kühlen. Insbesondere die Lagerungen der Pleuelstange an Kurbelwelle und Kolben werden auf diese Weise fortwährend mit zirkulierendem Öl 4 versorgt.

Die Ölzirkulation bewirkt andererseits auch eine Kühlung der Kolben-Zylindereinheit und führt die im Zuge der Kältemittelkompression dort entstehende Wärme kontinuierlich ab.

Anstelle einer mit einer Düse versehenen Ölpumpe ist es zwecks Schmierung und Kühlung der Kolben-Zylindereinheit auch möglich, entlang der Achse der senkrecht angeordneten Kurbelwelle einen Hohlkanal vorzusehen, durch welchen im Basisteil des Verdichtergehäuses 1 am Grund angesammeltes Öl 4 aufgrund der Rotation der Kurbelwelle in einer Sogwirkung nach oben befördert und beim Austreten aus dem Hohlkanal am oberen Ende der Kurbelwelle über an der Kurbelwelle angebrachte Rotationselemente verwirbelt und den gewünschten Bereichen der Kolben-Zylindereinheit zugeführt wird. Hierbei muss durch geeignete Dichtungen verhindert werden, dass das verwirbelte Öl 4 in den Zylinderkopf gelangt und mitsamt dem Kältemittel in den Kühlkreislauf eintritt.

Auch der Einsatz von sogenannten Archimedischen Spiralen an der Kurbelwelle zwecks Ölforderungen zum Kolben ist bekannt.

Unabhängig davon, welches System zur Bewerkstelligung des Ölkreislaufs konkret Einsatz findet, kommt es jedenfalls dazu, dass sich das verwirbelte und erwärmte Öl 4 fortwährend auch an der Verdichtergehäusewand niederschlägt und dort in Richtung der Schwerkraft abwärts fließt (siehe Fig.3). Auf diese Weise kann die vom Öl 4 aufgenommene Wärme an das Verdichtergehäuse 1 abgegeben und in weiterer Folge an die Umgebung abgeführt werden.

Um zu verhindern, dass das Öl 4 während seines Herabfließens den Saugkanal 2 bzw. den Druckkanal 3 kontaktiert, beispielsweise am in das Verdichtergehäuse ragenden Abschnitt des Saugkanals 2 oder im Bereich des durch die Wand des Verdichtergehäuses geführten Druckrohres, und ein damit einhergehender Wärmeaustausch vom Öl 4 zum Saugkanal 2 oder vom (heißen). Druckkanal 3 auf das Öl 4 erfolgt, was in weiterer Folge wieder eine Erwärmung des Verdichtergehäuses 1 und somit auch des Saugkanals 2 bewirkt, ist erfindungsgemäß mindestens ein Ablenkmittel vorgesehen, welches den Saugkanal 2 bzw. Druckkanal 3 von herabfließendem Öl 4 abschirmt.

Das Ablenkmittel ist oberhalb des Durchtrittes des Saugkanals 2 bzw. Druckkanals 3 durch die Anschlussöffnung 10 der Verdichtergehäusewand 1 angeordnet, wobei der Abstand vom Ablenkmittel zum Saugkanal 2/Druckkanal 3 bzw. zum diese umschließenden Anschlusselement 7 je nach Anwendungsfall entsprechend der Größe des zirkulierenden Ölvolumens, der Art der jeweiligen Pump- bzw. Verwirbelungstechnik, sowie der spezifischen Innenraumgeometrie und Komponentenanordnung des Kältemittelverdichters individuell zu wählen ist, der Abstand jedoch nicht so groß sein darf, dass der Fluidstrom des bereits am Ablenkmittel vorbeigeleiteten Öls 4 sich wieder in Richtung des Saugkanals 2/Druckkanals 3 ausbreiten und mit diesen in Kontakt kommen könnte.

In einem bevorzugten Ausführungsbeispiel gemäß Fig.4 ist das Ablenkmittel als ein von der Verdichtergehäusewand nach innen abstehender Leitfortsatz 5 ausgebildet. Wie anhand der Darstellung in Fig.4 nachzuvollziehen, schirmt der Leitfortsatz 5 den Saugkanal 2 bzw. den Druckkanal 3 von dem an der Verdichtergehäusewand 1 herabfließenden Öl 4 ab, indem dieses entlang der Längserstreckung des Leitfortsatzes 5 abfließen bzw. abtropfen kann. Das Öl 4 passiert also den unmittelbaren Bereich des Durchtritts des Saugkanals 2 bzw. den Druckkanals 3 durch die Anschlussöffnung 10 in der Verdichtergehäusewand 1, ohne mit dem Saugkanal 2 bzw. Druckkanal 3 in Berührung zu kommen.

Beim Leitfortsatz 5 handelt es sich vorzugsweise um ein separat gefertigtes Bauteil, welches mittels konventioneller Verbindungstechnik wie Schweißen, Löten oder Kleben an der Innenseite des Verdichtergehäuses 1 angebracht ist. Falls sich dies unter den jeweiligen Anforderungen einer Serienfertigung als vorteilhaft erweist, kann der Leitfortsatz 5 jedoch ebenso mittels Passstiften, einer Verrastungs-Verbindung oder dergleichen in vorgesehener Position montiert werden. Auch die einstückige Fertigung des Leitfortsatzes 5 mit dem Verdichtergehäuse ist möglich und stellt eine Vereinfachung der Fertigung dar.

Obwohl gemäß Fig.4 schirmförmig, also mit einer nach oben hin konvexen Längserstreckung ausgebildet, kann der Leitfortsatz 5 auch beispielsweise V-förmig ausgebildet sein. Im Falle einer V-förmigen Ausbildung ist die Spitze des V in Betriebsposition des Verdichtergehäuses 1 oberhalb des Saugkanals 2 bzw. Druckkanals 3 angeordnet, sodass der an der Verdichtergehäusewand herabfließende Strom des Öls 4 an der Spitze des V nach links und rechts geteilt wird und entsprechend der Schwerkraft an den beiden Schenkeln des V abfließt, ohne den Saugkanal 2 bzw. Druckkanal 3 zu kontaktieren.

Um das Öl gänzlich um den Saugkanal 2 bzw. Druckkanal 3 herumzuführen, sind die beiden Schenkel des V bis unterhalb des Saugkanals 2 bzw. Druckkanals 3 heruntergezogen und schirmen den Saugkanal 2 bzw. Druckkanal 3 gewissermaßen wie ein Satteldach ab.

Es versteht sich, dass die gegenständliche V-Form in vielerlei Variation gestaltet sein kann, so etwa mit geschwungenen Abschnitten der Längserstreckung oder dergleichen.

Es kann zudem vorteilhaft sein, den Leitfortsatz 5 mit Längsrillen, also mit entlang seiner Längserstreckung angeordneten Einkerbungen zu versehen. Auf diese Weise wird verhindert, dass um den Leitfortsatz 5 herumkriechende Ölströme zum Saugkanal 2 bzw. Druckkanal 3 gelangen (nicht dargestellt).

Dem Problem von kriechenden Ölmengen, welche sich um den Leitfortsatz 5 herumbewegen und sich von der Oberseite des Leitfortsatzes 5 auf dessen Unterseite fortsetzen, von wo aus sie dann unmittelbar zum Saugkanal 2 bzw. Druckkanal 3 gelangen, kann auch in der Weise begegnet werden, dass der Leitfortsatz gleich einer Regenrinne mit einem in dem Saugkanal 2 bzw. Druckkanal 3 abgewandter Richtung konkaven Querschnittsprofil versehen ist. Eine solche Ausführungsvariante ist schematisch in Fig.6 dargestellt.

Auch eine Anordnung des Leitfortsatzes 5 gemäß Fig.7, wonach dieser mit dem sich oberhalb der Kontaktstelle des Leitfortsatzes 5 mit dem Verdichtergehäuse 1 erstreckenden Abschnitt der Verdichtergehäusewand einen spitzen Winkel bzw. einen Winkel α < 90° einschließt, kann ein beschriebenes Kriechen des Öls 4 hintanhalten, da in diesem Fall das ein Rinnsal 4' bildende Öl 4 gemäß der Schwerkrafttendenz entlang der Neigung des Leitfortsatzes 5 geführt wird.

Anstelle eines an der Verdichtergehäusewand nach innen abstehenden Leitfortsatzes 5 kann als Ablenkmittel in einer alternativen Ausführungsvariante gemäß Fig.5 auch mindestens eine Ausnehmung 6 in der Verdichtergehäusewand 1 Einsatz finden. Welches Ausnehmungsprofil dabei gewählt wird, obliegt den Möglichkeiten der jeweils eingesetzten Fertigungsmethode und der individuellen Ausgestaltung. Beispielhaft seien an dieser Stelle eine einfache V-Kerbform, eine einfache Nut, eine T-Nut, eine Schwalbenschwanznut oder eine gerundete Rille genannt.

In jedem Fall führt auch die Vorsehung einer Ausnehmung 6 dazu, dass das an der Verdichtergehäusewand herabfließende und an der profilierten Ausnehmung 6 auftreffende Öl 4 entsprechend der Darstellung in Fig.5 entlang des Verlaufs der Ausnehmung 6 weitergeführt und seitlich des Saugkanals 2 bzw. Druckkanals 3 vorbeigeleitet wird.

Wesentlich ist auch bei dieser Ausführungsvariante, dass die Ausnehmung 6 sich durchgehend über dem Saugkanal 2 bzw. Druckkanal 3 erstreckt. Bei der konkreten Ausgestaltung der Ausnehmung 6 hinsichtlich ihrer Längserstreckung gilt somit das Gleiche, was bisher schon zur Ausgestaltung des Leitfortsatzes 5 gesagt wurde: Auch die Ausnehmung 6 kann also beliebige Verläufe aufweisen und beispielsweise schirmförmig oder V-förmig ausgeführt sein.

Die Ausnehmung 6 wird in bekannter Weise mittels spanender oder spanloser Bearbeitungsverfahren hergestellt.

Gegebenenfalls kann es erforderlich sein, mehrere Leitfortsätze 5 oder Ausnehmungen 6 übereinander anzuordnen, um eine Berührung des herabfließenden Öls 4 mit dem Saugkanal 2 bzw. Druckkanal 3 durch Tropfenbildung und um die Ablenkmittel herumkriechende Ölmengen gänzlich auszuschließen. Ist beispielsweise unterhalb eines Leitfortsatzes 5 noch eine zu diesem annähernd parallel angeordnete Ausnehmung 6 vorgesehen, so werden Öltropfen oder herumkriechende Ölmengen, welche den Leitfortsatz 5 überwinden und sich weiter in Richtung des Saugkanals 2 bzw. Druckkanals 3 zubewegen, spätestens von der Ausnehmung 6 davon abgehalten, den Saugkanal 2 bzw. Druckkanal 3 zu kontaktieren.

## Patentansprüche

1. Hermetisch gekapselter Kältemittelverdichter mit einem hermetisch dichten Verdichtergehäuse (1), in dessen Inneren eine ein Kältemittel verdichtende Kolben-Zylindereinheit arbeitet, und ein Saugkanal (2) vorgesehen ist, über welchen Kältemittel in das Verdichtergehäuse (1) bzw. in einen an die Kolben-Zylindereinheit gekoppelten Saugschalldämpfer befördert wird sowie ein Druckkanal (3) vorgesehenen ist, über welchen Kältemittel von der Kolben-Zylindereinheit aus dem Verdichtergehäuse (1) befördert wird, **dadurch gekennzeichnet, dass** in Betriebsposition des Verdichtergehäuses (1) oberhalb des Durchtrittes des Saugkanals (2) bzw. Druckkanals (3) durch die Verdichtergehäusewand an derselben Ablenkmittel (5,6) vorgesehen sind, welche einen Kontakt von an der Verdichtergehäusewand herabfließendem Öl (4) mit dem Saugkanal (2) bzw. Druckkanal (3) verhindern.

2. Hermetisch gekapselter Kältemittelverdichter nach Anspruch 1, **dadurch gekennzeichnet, dass** es sich bei den Ablenkmitteln um mindestens einen von der Verdichtergehäusewand nach innen abstehenden Leitfortsatz (5) handelt.

3. Hermetisch gekapselter Kältemittelverdichter nach Anspruch 1, **dadurch gekennzeichnet, dass** es sich bei den Ablenkmitteln um mindestens eine Ausnehmung (6), vorzugsweise mindestens eine Nut in der Verdichtergehäusewand handelt.

4. Hermetisch gekapselter Kältemittelverdichter nach Anspruch 2 oder 3, **dadurch gekennzeichnet, dass** der Leitfortsatz (5) bzw. die Ausnehmung (6) im Wesentlichen V-förmig ausgebildet ist und die Spitze des V in Betriebsposition des Verdichtergehäuses (1) oberhalb des Saugkanals (2) bzw. Druckkanals (3) angeordnet ist.

5. Hermetisch gekapselter Kältemittelverdichter nach Anspruch 4, **dadurch gekennzeichnet, dass** die beiden Schenkel des V bis unterhalb des Saugkanals (2) bzw. Druckkanals (3) verlaufen.

6. Hermetisch gekapselter Kältemittelverdichter nach einem der Ansprüche 2 bis 5, **dadurch gekennzeichnet, dass** der Leitfortsatz (5) bzw. die Ausnehmung (6) im Wesentlichen schirmförmig ausgebildet ist bzw. eine nach oben hin konvexe Längserstreckung aufweist.

7. Hermetisch gekapselter Kältemittelverdichter nach einem der Ansprüche 2 bis 5, **dadurch gekennzeichnet, dass** der Leitfortsatz (5) ein rinnenförmiges bzw. ein in dem Saugkanal (2) bzw. Druckkanal (3) abgewandter Richtung konkaves Querschnittsprofil besitzt.

8. Hermetisch gekapselter Kältemittelverdichter nach einem der Ansprüche 1 bis 7, **dadurch gekennzeichnet, dass** mehrere Ablenkmittel übereinander angeordnet sind.

9. Hermetisch gekapselter Kältemittelverdichter nach einem der Ansprüche 1 bis 8, **dadurch gekennzeichnet, dass** der Saugkanal und/oder der Druckkanal rohrförmig ausgebildet sind.

## Claims

1. A hermetically encapsulated refrigerant compressor which has a hermetically sealed compressor housing (1), in the interior of which operates a refrigerant-compressing piston-cylinder unit, and is provided with a suction duct (2), via which refrigerant is conveyed into the compressor housing (1) or in a suction muffler connected to the piston-cylinder unit, and is provided with a pressure duct (3), via which refrigerant is conveyed out of the compressor housing (1) by the piston-cylinder unit, **characterized in that** in the operating position of the compressor housing (1) deflection means (5, 6) are provided on the same above the passage of the suction duct (2) or pressure duct (3) through the compressor housing wall, which deflection means prevent contact of oil (4) flowing down the compressor housing wall with the suction duct (2) or pressure duct (3).

2. A hermetically encapsulated refrigerant compressor according to claim 1, **characterized in that** the deflection means are designed as at least one guide extension (5) which protrudes inwardly from the compressor housing wall.

3. A hermetically encapsulated refrigerant compressor according to claim 1, **characterized in that** the deflection means are designed as at least one recess (6), preferably at least one groove, in the compressor housing wall.

4. A hermetically encapsulated refrigerant compressor according to claim 2 or 3, **characterized in that** the guide extension (5) or the recess (6) is substantially arranged in the shape of a V and the tip of the V is arranged above the suction duct (2) or pressure duct (3) in the operating position of the compressor housing (1).

5. A hermetically encapsulated refrigerant compressor according to claim 4, **characterized in that** the two legs of the V extend until beneath the suction duct (2) or pressure duct (3).

6. A hermetically encapsulated refrigerant compressor according to one of the claims 2 to 5, **characterized in that** the guide extension (5) or the recess (6) is arranged substantially in the manner of an umbrella or has an upwardly convex longitudinal extension.

7. A hermetically encapsulated refrigerant compressor according to one of the claims 2 to 5, **characterized in that** the guide extension (5) comprises a groove-like cross-sectional profile or one that is concave in the direction averted in the suction duct (2) or pressure duct (3).

8. A hermetically encapsulated refrigerant compressor according to one of the claims 1 to 7, **characterized in that** several deflection means are arranged on top of one another.

9. A hermetically encapsulated refrigerant compressor according to one of the claims 1 to 8, **characterized in that** the suction duct and/or the pressure duct are arranged in a tubular way.

## Revendications

1. Compresseur d'agent réfrigérant capsulé hermétiquement, avec un boîtier de compresseur (1) hermétiquement étanche, à l'intérieur duquel travaille une unité piston-cylindre comprimant un agent réfrigérant et se trouve un canal d'aspiration (2), par le biais duquel l'agent réfrigérant est transporté vers le boîtier de compresseur (1) ou vers un amortisseur de bruit d'aspiration couplé avec l'unité piston-cylindre, ainsi qu'un canal de pression (3), par le biais duquel l'agent réfrigérant est transporté par l'unité piston-cylindre hors du boîtier de compresseur (1), **caractérisé en ce que** dans la position de fonctionnement du boîtier de compresseur (1), au-dessus du passage du canal d'aspiration (2) ou du canal de pression (3) à travers la paroi de boîtier de compresseur, des moyens de déviation (5, 6) sont prévus sur cette dernière, empêchant un contact entre une huile (4) s'écoulant vers le bas sur la paroi de boîtier de compresseur et le canal d'aspiration (2) ou le canal de pression (3).

2. Compresseur d'agent réfrigérant capsulé hermétiquement selon la revendication 1, **caractérisé en ce que** pour ce qui est des moyens de déviation, il s'agit d'au moins un prolongement de guidage (5) faisant saillie vers l'intérieur à partir de la paroi de boîtier de compresseur.

3. Compresseur d'agent réfrigérant capsulé hermétiquement selon la revendication 1, **caractérisé en ce que** pour ce qui est des moyens de déviation, il s'agit d'au moins un évidement (6), de préférence au moins une rainure dans la paroi de boîtier de compresseur.

4. Compresseur d'agent réfrigérant capsulé hermétiquement selon l'une des revendications 2 ou 3, **caractérisé en ce que** le prolongement de guidage (5) ou l'évidement (6) est conçu essentiellement en forme de V, et **en ce que** la pointe du V est disposée au-dessus du canal d'aspiration (2) ou du canal de pression (3) en position de fonctionnement du boîtier de compresseur.

5. Compresseur d'agent réfrigérant capsulé hermétiquement selon la revendication 4, **caractérisé en ce que** les deux branches du V s'étendent en-dessous du canal d'aspiration (2) ou du canal de pression (3).

6. Compresseur d'agent réfrigérant capsulé hermétiquement selon l'une des revendications 2 à 5, **caractérisé en ce que** le prolongement de guidage (5) ou l'évidement (6) est conçu essentiellement en forme de parapluie ou comporte une extension longitudinale convexe vers le haut.

7. Compresseur d'agent réfrigérant capsulé hermétiquement selon l'une des revendications 2 à 5, **caractérisé en ce que** le prolongement de guidage (5) possède un profil de section transversale en forme de gouttière ou concave dans la direction opposée au canal d'aspiration (2) ou au canal de pression (3).

8. Compresseur d'agent réfrigérant capsulé hermétiquement selon l'une des revendications 1 à 7, **caractérisé en ce que** plusieurs moyens de déviation sont disposés les uns au-dessus des autres.

9. Compresseur d'agent réfrigérant capsulé hermétiquement selon l'une des revendications 1 à 8, **caractérisé en ce que** le canal d'aspiration et/ou le canal de pression est/sont conçu(s) en forme de tuyau.
